# FASCICULE DE BREVET EUROPEEN

(11) **EP 1 518 296 B1**
(45) Date de publication et mention de la délivrance du brevet: **23.08.2006**
(21) Numéro de dépôt: 03761621.6
(22) Date de dépôt: 17.06.2003
(51) Int. Cl.: H01Q 9/04, H01Q 5/00

(54) **ANTENNE PLANE MULTIBANDE**
MEHRBAND-PLANARANTENNE
MULTIBAND PLANAR ANTENNA

(30) Priorité: 28.06.2002 FR 0208113
(43) Date de publication de la demande: 30.03.2005
(73) Titulaire: Antennes Ft Societe a Responsabilite Limitee, 51100 Reims (FR)
(72) Inventeur: JACQUINOT, Daniel, F-51100 Caurel (FR)
(74) Mandataire: Rhein, Alain
(86) Numéro de dépôt international: PCT/FR2003/001829
(87) Numéro de publication internationale: WO 2004/004066

(56) Documents cités:
- WO-A-02/50940
- US-A- 4 791 423
- US-A1- 2002 003 499
- US-B1- 6 195 048
- GUO Y X ET AL: "Double U-slot rectangular patch antenna" ELECTRONICS LETTERS, IEE STEVENAGE, GB, vol. 34, no. 19, 17 septembre 1998 (1998-09-17), pages 1805-1806, XP006010317 ISSN: 0013-5194
- HSU W-H ET AL: "BROAD-BAND PROBE-FED PATCH ANTENNA WITH A U-SHAPED GROUND PLANE FOR CROSS-POLARIZATION REDUCTION" IEEE TRANSACTIONS ON ANTENNAS AND PROPAGATION, IEEE INC. NEW YORK, US, vol. 50, no. 3, mars 2002 (2002-03), pages 352-355, XP001112837 ISSN: 0018-926X

## Description

L'invention a trait à une antenne plane à large bande passante, du type antenne patch, notamment pour l'émission et/ou la réception de signaux UHF/SHF de type télévision terrestre numérique et/ou analogique, comportant un réflecteur accordé à la fréquence basse de la bande passante et un radiateur raccordé à une alimentation spécifique et rayonnant selon une fréquence F₁, ce radiateur présentant encore une fente accordée à une fréquence F₂.

Il est, d'ores et déjà, connu un certain nombre d'antennes planes de type patch dont on a cherché depuis de longue date à élargir la bande passante pour permettre la réception d'ondes dans une large gamme de fréquence à l'aide d'une seule et même antenne.

A ce propos, l'on remarquera que les signaux terrestres de télévision qu'ils soient numériques et/ou analogiques ont une fréquence comprise, approximativement, entre 470 et 870 MHz. Précisément, à moins de mettre en oeuvre des moyens techniques fort complexes, antérieurement à l'invention cette bande de fréquence ne pouvait pas être couverte au travers d'une seule et même antenne plane de type patch.

Plus particulièrement, en matière d'antenne plane, de type patch, il est connu celle composée d'un simple réflecteur plan en matériau conducteur, au-dessus duquel s'étend, séparé par un substrat diélectrique, un radiateur sous forme d'une plaque conductrice dont les dimensions sont déterminées pour, sous l'effet d'une alimentation spécifique, lui permettre de rayonner à une fréquence déterminée.

Si le réflecteur dispose de dimensions accrues par rapport au radiateur, il a pour fonction d'élargir la bande passante de l'antenne vers le bas. Plus précisément, ce réflecteur, au travers de sa ligne de couplage avec le radiateur, s'accorde à une fréquence basse, soit inférieure à la fréquence de rayonnement du radiateur.

Pour élargir la bande passante vers le haut, il a été imaginé de superposer au radiateur des éléments conducteurs plan parasites, non alimentés. Par l'intermédiaire de leur ligne de couplage avec le radiateur, ces éléments parasites ont pour effet de rayonner en haut de bande passante.

Dans une conception plus récente, il a été réalisé une antenne patch dont la plaque radiateur, alimentée par une ligne d'alimentation spécifique, s'accorde à une première fréquence, sachant que dans cette plaque est découpée une fente en U de largeur constante qui résonne à une fréquence différente.

Evidemment, couplée à la fréquence de rayonnement du radiateur, cette antenne à fente a pour conséquence d'élargir la bande passante.

La configuration en U de la fente et sa disposition symétrique par rapport au plan médian transversal au radiateur, tout comme l'alimentation s'effectuant dans ce plan transversal ont été jugés comme des paramètres indispensables pour permettre l'alimentation en courant électromagnétique de cette fente.

En somme, une simple fente rectiligne pratiquée dans ce radiateur ne peut être soumise à un courant électromagnétique sous l'effet d'une alimentation simplement raccordée au radiateur.

Bien évidemment, une telle fente en U de largeur constante ne peut rayonner que sur sa résonance fondamentale.

En conclusion, les solutions adoptées jusqu'à présent ont permis un élargissement de la bande passante d'une antenne patch de l'ordre de 20 à 40 % par rapport à sa fréquence de rayonnement fondamentale, ceci, bien sûr, pour une réception avec un gain suffisant permettant l'exploitation du signal perçu.

Il est encore connu par le document US-2002/003499, une antenne à couche conductrice et un dispositif de transmission bi-bande incluant cette antenne. Celle-ci comporte un substrat diélectrique comportant sur ses faces inférieure et supérieure une couche conductrice, la première constituant une masse, le réflecteur et la seconde un patch, le radiateur, les deux étant raccordées, ici, par une bande de court-circuit s'étendant sur une surface de tranche du substrat.

Dans ce cas, l'antenne comporte encore un système de couplage comportant une ligne de couplage primaire formée par deux fentes s'étendant parallèlement dans la pastille et constituant, respectivement, deux fentes de couplage primaire, tandis qu'une ligne de couplage secondaire formée par une troisième fente se raccorde à l'une de ses deux fentes de couplage primaire.

Le patch inclut encore un ensemble séparateur incluant au moins une fente séparatrice de manière à faire apparaître deux zones constituant, respectivement, une zone de résonance primaire et une zone de résonance secondaire. En fait, selon un mode de réalisation particulier décrit dans ce document, l'ensemble séparateur peut être défini par une fente séparatrice de forme en U, restant à distance des bords de la pastille et comportant deux branches reliées l'une à l'autre par une base.

On notera, tout particulièrement, que la largeur de chacune des fentes séparatrices constituant le U est la même, tandis que les fentes extrêmes parallèles comportent une longueur similaire.

Comme cela est exposé dans ce document antérieur, le couplage entre, d'une part, l'onde stationnaire de chacune des deux résonances primaire et secondaire et, d'autre part, les ondes rayonnées dans l'espace, se fait principalement sur un ou plusieurs des bords du patch ou des fentes séparatrices ou à travers ces fentes. Il est précisé que dans le mode de réalisation comportant une fente séparatrice en U la fente de liaison constitue une fente radiative secondaire additionnelle aux deux autres fentes parallèles.

La présente invention, en remettant en cause les idées préconçues en la matière, a su apporter une solution au problème précité. L'amélioration de la bande passante d'une antenne patch au travers de la présente invention est significative puisqu'elle permet d'obtenir un élargissement de cette bande de l'ordre de 100% par rapport à la fréquence basse.

A cet effet, l'invention concerne une antenne plane à large bande passante, du type antenne patch, notamment pour l'émission et/ou la réception de signaux UHF/SHF de type télévision terrestre numérique et/ou analogique, comportant un réflecteur accordé à la fréquence basse de la bande passante et un radiateur raccordé à une alimentation spécifique et rayonnant selon une fréquence F₁, ce radiateur présentant encore une fente accordée à une fréquence F₂, caractérisée par le fait que le radiateur comporte encore au moins une autre fente accordée à une fréquence F₃ différente aux fréquences F₁ et F₂, ces fentes étant reliées par une fente de liaison définie apte à constituer une ligne de couplage pour assurer un courant électromagnétique au niveau de chacune des fentes de fréquence F₂ et F₃.

Selon un premier mode de réalisation, les fentes que relient la fente de liaison, définissant une ligne de couplage, sont géométriquement identiques, tandis que l'alimentation du radiateur intervient de manière dissymétrique entre les fentes pour assurer le rayonnement de ces dernières selon les fréquences, respectivement, F2 et F3 différentes.

Selon un autre mode de réalisation, ces fentes sont définies de dimensions différentes pour assurer leur rayonnement selon des fréquences F2 et F3 différentes.

Préférentiellement, encore, l'antenne comporte, disposé au-dessus du radiateur et parallèlement à ce dernier, au moins un élément parasite aux dimensions plus petites pour un élargissement de la bande passante en haut de bande.

Selon une autre particularité de la présente invention, le réflecteur comporte au moins deux de ses bords périphériques opposés repliés dans un plan qui lui est perpendiculaire en direction du radiateur.

De manière avantageuse, les bords périphériques opposés repliés sont ceux croisant le plan de polarisation du radiateur.

Avantageusement, encore, ces bords périphériques repliés s'étendent dans des plans, qui par rapport aux bords correspondants du radiateur, se situent à une distance plus faible que celle séparant le plan de ce radiateur et celui du réflecteur.

C'est encore dans le cadre d'une démarche inventive que l'on a imaginé abaisser la fréquence de rayonnement de l'antenne patch en chargeant le radiateur par rapprochement de ce dernier des bords périphériques opposés du réflecteur croisant le plan de polarisation.

Comme déjà indiqué précédemment, les avantages de la présente invention consistent en un élargissement sensible de la bande passante d'une antenne patch, soit de l'ordre de 100% de sa fréquence de rayonnement basse.

Finalement, cela permet à une telle antenne patch de couvrir l'intégralité de la gamme des fréquences correspondant, par exemple, aux signaux de télévision terrestres, qu'ils soient de type numérique ou analogique.

D'autres buts et avantages de la présente invention apparaîtront au cours de la description qui va suivre se rapportant à un mode de réalisation qui n'est donné qu'à titre d'exemple indicatif et non limitatif.

La compréhension de cette description sera facilitée en se référant aux dessins ci-joints dans lesquels :
- la figure 1 est une représentation schématisée et en coupe selon le plan de polarisation électrique (plan E) d'une antenne plane sans élément parasite, de type patch conforme à l'invention ;
- la figure 2 est une représentation schématisée et en plan du radiateur ;
- la figure 3 est une représentation schématisée, vue en plan, d'une antenne plane conforme à l'invention dont le radiateur est surmonté d'un élément parasite ;
- la figure 4 est une représentation en perspective de l'antenne selon l'invention.

Ainsi que représenté dans les figures du dessin ci-joint, la présente invention a trait à une antenne plane à large bande passante pour l'émission et/ou la réception de signaux UHF et/ou SHF, en particulier de signaux de télévision terrestres numériques et/ou analogiques.

Cette antenne 1 comporte un réflecteur plan 2 en matériau métallique au-dessus duquel s'étend un radiateur 3, également métallique, relié à une alimentation spécifique 4.

Un substrat diélectrique sépare le radiateur 3 du réflecteur 2 tenant compte, à ce propos, que la distance P entre ces derniers est dépendante de la permittivité de ce substrat.

A noter que cette distance P influe sur le gain et l'impédance de l'antenne 1.

Pour en revenir au réflecteur 2, ses dimensions sont déterminées en fonction de la fréquence basse de la bande de fréquence dans laquelle doit rayonner cette antenne 1.

Tout particulièrement, en réalisant le radiateur 3 sous forme d'un circuit imprimé 3a simple face sur un substrat diélectrique 3b dont la permittivité εr est supérieure à 1, il est possible de réduire les dimensions du réflecteur 2 et, par conséquent, d'obtenir une antenne plus petite.

Partant d'une surface de réflecteur 2 donnée, imposant, normalement, la taille de l'antenne 1, les dimensions de ces dernières peuvent encore être réduites en repliant, dans un plan perpendiculaire en direction du radiateur 3, au moins deux des bords périphériques opposés 5, 6 de ce réflecteur 2.

Selon une particularité de la présente invention, le radiateur 3 comporte au moins deux fentes 7, 8 accordées à des fréquences, respectivement, F₂ et F₃ différentes entre elles et par rapport à la fréquence de rayonnement F₁ du radiateur 3. Tout particulièrement, ces fentes 7, 8, s'étendent parallèlement au plan de polarisation du radiateur 3.

A ce propos, les fentes 7, 8 peuvent être définies de dimensions distinctes pour assurer leur rayonnement selon des fréquences F2 et F3 différentes.

Selon un autre mode de réalisation, leur rayonnement à des fréquences F2 et F3 différentes résulte d'une alimentation dissymétrique entre lesdites fentes, sachant que l'invention s'étend encore à une solution combinant l'un et l'autre de ces modes de réalisation.

Pour assurer un courant électromagnétique dans chacune de ces fentes 7, 8, elles sont reliées au travers d'une fente de liaison 9 définie apte à constituer une ligne de couplage.

L'on observera que si une fente s'assimile à une capacité et une self reliée en parallèle, la fente de liaison 9 joue, elle, le rôle de capacité pour assurer cette fonction de ligne couplage qui lui est attribuée.

L'on comprend bien que si le réflecteur 2 est accordé à la fréquence basse de la bande passante, le radiateur 3 et les fentes 7, 8, progressivement plus petites, sont accordées à des fréquences plus élevées et constituent, par conséquent, un élargissement de la bande passante vers le haut.

A ce propos, un gain en haut de bande est encore obtenu par la superposition au radiateur 3 d'au moins un élément parasite 10, aux dimensions plus petites que le radiateur 3 et s'étendant, sensiblement, au-dessus des fentes 7, 8.

A noter que ces dernières définissent, au niveau du radiateur 3, un plan de polarisation électrique Pe et un plan de polarisation magnétique Pm qui lui est perpendiculaire.

De manière préférentielle, les bords périphériques opposés 5, 6 de ce réflecteur 2 qui sont repliés en équerre en direction du radiateur sont ceux coupés par ce plan magnétique Pm.

Selon une autre caractéristique de la présente invention, l'on charge le radiateur 3 en rapprochant les bords périphériques repliés 5, 6 du réflecteur 2 des bords correspondants 11, 12 de ce radiateur 3 d'une distance d inférieure à la distance P précitée. Il en découle un abaissement de la fréquence de rayonnement basse de l'antenne 1. En somme, cette solution contribue, là encore, à une réduction de la taille de l'antenne 1 dans la mesure où les dimensions de cette dernière sont déterminées par celles du réflecteur 2 par ailleurs accordés à la fréquence basse de la bande passante de ladite antenne 1.

Si l'on prend à présent l'exemple de la réception des signaux de télévision terrestre numériques et/ou analogiques, s'étendant dans une plage de fréquence comprise entre 474 et 862 MHz, les essais d'une antenne, conforme à l'invention et aux caractéristiques dimensionnelles ci-dessous, ont montré qu'elle était à même de couvrir cette gamme de fréquence avec un gain optimal.

| | | | | |
|---|---|---|---|---|
| A = 70 mm | B = 100 mm | C= 95,5 mm | D = 95,5 mm | E = 113 mm |
| F = 12 mm | G = 113 mm | H = 12,5 mm | I = 36 mm | J = 46 mm |
| K = 0,9 mm | L = 191 mm | M = 170 mm | N = 176 mm | O = 198 mm |
| P = 26 mm | Q = 4 mm | R = 4 mm | S = 3,5 mm | T = 3,5 mm |
| U = 30 mm | V = 3,25 mm | W = 71 mm | X = 65,5 mm | |

Evidemment, la présente invention n'est nullement limitée à ces dimensions.

En fin de compte, la présente invention doit être considérée comme un net progrès dans le domaine technique considéré, puisque cette gamme des fréquences des signaux de télévision terrestre numériques et/ou analogiques ne pouvaient être couvertes jusqu'ici que par l'emploi de plusieurs antennes planes de type patch.

## Revendications

1. Antenne plane à large bande passante, du type antenne patch, notamment pour l'émission et/ou la réception de signaux UHF/SHF de type télévision terrestre numérique et/ou analogique, comportant un réflecteur (2) accordé à la fréquence basse de la bande passante et un radiateur (3) raccordé à une alimentation spécifique (4) et rayonnant selon une fréquence F₁, ce radiateur (3) présentant encore une fente (7) accordée à une fréquence F₂, **caractérisée par le fait que** le radiateur (3) comporte encore au moins une autre fente (8) accordée à une fréquence F₃ différente aux fréquences F₁ et F₂, ces fentes (7, 8) étant reliées par une fente de liaison (9) définie apte à constituer une ligne de couplage pour assurer un courant électromagnétique dans chacune de ces fentes (7, 8) de fréquence F₂, F₃.

2. Antenne plane, du type patch, selon la revendication 1, **caractérisée par le fait que** les fentes (7, 8) sont définies de dimensions distinctes pour assurer leur rayonnement selon des fréquences F2 et F3 différentes.

3. Antenne plane, du type patch, selon la revendication 1 ou 2, **caractérisée par le fait que** le rayonnement à des fréquences F2 et F3 différentes des fentes (7, 8) est assuré au travers d'une alimentation spécifique (4) du radiateur (3) ménagée de manière dissymétrique entre lesdites fentes (7, 8).

4. Antenne plane du type patch, selon l'une quelconque des revendications précédentes, **caractérisée par le fait qu'**elle comporte, disposée au-dessus du radiateur (3) et parallèlement à ce dernier, au moins un élément parasite (10) aux dimensions plus petites, pour un élargissement de la bande passante en haut de bande.

5. Antenne plane du type patch, selon l'une quelconque des revendications précédentes, **caractérisée par le fait que** le réflecteur (2) comporte au moins deux de ses bords périphérique (5, 6) opposés, repliés dans un plan qui lui est perpendiculaire, en direction du radiateur (3).

6. Antenne plane du type patch, selon la revendication 5, **caractérisée par le fait que** les bords périphériques opposés (5, 6) repliés en direction du radiateur (3) sont ceux croisant le plan de polarisation (Pm) de ce dernier.

7. Antenne plane du type patch selon la revendication 5 ou 6, **caractérisée par le fait que** les bords périphériques (5, 6) du réflecteur (2) se situent à une distance (d) inférieure à la distance (p) qui est celle séparant le plan de ce réflecteur (2) par rapport à celui dudit radiateur (3) en vue de charger celui-ci et assurer un abaissement de la fréquence de rayonnement basse de l'antenne (1).

## Claims

1. Planar broadband antenna of the type patch antenna, in particular for transmitting and/or receiving UHF/SHF signals of the digital and/or analogue terrestrial television type, including a reflector (2) tuned at the low pass-band frequency and a radiator (3) connected to a specific current-supply (4) and radiating at a frequency F1, this radiator (3) also having a slot (7) tuned at a frequency F2, **characterised in that** the radiator (3) also includes at least another slot (8) tuned at a frequency F3 different from the frequencies F1 und F2, these slots (7, 8) being connected by a connecting slot (9) defined capable of forming a coupling line, in order to ensure an electromagnetic current in each of these slots (7, 8) of frequency F2, F3.

2. Planar antenna of the type patch antenna according to claim 1, **characterised in that** the slots (7, 8) are defined of different sizes, in order to ensure their radiation at different frequencies F2 and F3.

3. Planar antenna of the type patch antenna according to claim 1 or 2, **characterised in that** the radiation at different frequencies F2 and F3 of the slots (7, 8) is ensured by a specific current-supply (4) of the radiator (3) provided for in an asymmetric way between said slots (7, 8).

4. Planar antenna of the type patch antenna according to any of the preceding claims, **characterised in that** it includes, arranged above the radiator (3) and parallel to the latter, at least one parasitic element (10) of smaller dimensions, in order to widen the pass-band in the upper portion of the bandwidth.

5. Planar antenna of the type patch antenna according to any of the preceding claims, **characterised in that** the reflector (2) includes at least two of its opposite peripheral edges (5, 6) folded back in a plane perpendicular to it in the direction of the radiator (3).

6. Planar antenna of the type patch antenna according to claim 5, **characterised in that** the opposite peripheral edges (5, 6) folded back in the direction of the radiator (3) are those, which cross the biasing plane (Pm) of the latter.

7. Planar antenna of the type patch antenna according to claim 5 or 6, **characterised in that** the opposite peripheral edges (5, 6) of the reflector (2) are at a distance (d) from each other, which is smaller than the distance (p) that separated the plane of this reflector (2) from that of said radiator (3), in order to load the latter and to ensure a drop of the lower radiation frequency of the antenna (1).

## Patentansprüche

1. Breitband-Planarantenne der Art Patch-Antenne, insbesondere für die Sendung und/oder für den Empfang von UHF/SHF-Signalen der Art terrestrisches Digital- und/oder Analogfernsehen, umfassend einen Reflektor (2), der auf die niedrige Frequenz der Durchlassbreite abgestimmt ist, und einen Strahler (3), der an eine spezifische Speisung (4) angeschlossen ist und nach einer Frequenz F1 strahlt, wobei dieser Strahler (3) noch eine Spalte (7) aufweist, die auf eine Frequenz F2 abgestimmt ist, **dadurch gekennzeichnet, daß** der Strahler (3) noch wenigstens eine andere Spalte (8) umfaßt, die auf eine von den Frequenzen F1 und F2 unterschiedene Frequenz F3 abgestimmt ist, wobei diese Spalten (7, 8) durch eine Verbindungsspalte (9) verbunden seien, die geeignet vorgeschen ist, um eine Kopplungslinie zu bilden, um einen elektromagnetischen Strom in jeder dieser Spalten (7, 8) mit Frequenz F2, F3 zu sichern.

2. Planarantenne der Art Patch-Antenne nach Anspruch 1, **dadurch gekennzeichnet, daß** die Spalten (7, 8) mit verschiedenen Maßen gebildet sind, um ihre Ausstrahlung nach unterschiedlichen Frequenzen F2 und F3 zu sichern.

3. Planarantenne der Art Patch-Antenne nach Anspruch 1 oder 2, **dadurch gekennzeichnet, daß** die Ausstrahlung über unterschiedliche Frequenzen F2 und F3 der Spalten (7, 8) durch eine spezifische Speisung (4) des Strahlers (3) gesichert ist, die asymmetrisch zwischen den besagten Spalten (7, 8) angeordnet ist.

4. Planarantenne der Art Patch-Antenne nach irgendeinem der vorgehenden Ansprüche, **dadurch gekennzeichnet, daß** sie, über dem Strahler (3) und parallel zu diesem Letzteren angeordnet, wenigstens einen Sekundärstrahler (10) mit kleineren Maßen für eine Erweiterung der Durchlaßbreite in oberem Bereich der Bandbreite umfaßt.

5. Planarantenne der Art Patch-Antenne nach irgendeinem der vorgehenden Ansprüche, **dadurch gekennzeichnet, daß** der Reflektor (2) wenigstens zwei von seinen gegenüberliegenden Umkreisrändern (5, 6) umfasst, die in Richtung auf den Strahler (3) in einer Ebene, die ihm senkrecht ist, umgebogen sind.

6. Planarantenne der Art Patch-Antenne nach Anspruch 5, **dadurch gekennzeichnet, daß** die gegenüberliegenden Umkreisränder (5, 6), die in Richtung auf den Strahler (3) umgebogen sind, diejenigen sind, die die Polarisationsebene (Pm) dieses Letzteren kreuzen.

7. Flachantenne der Art Patch-Antenne nach Anspruch 5 oder 6, **dadurch gekennzeichnet, daß** die Umkreisränder (5, 6) des Reflektors (2) sich in einer Entfernung (d) befinden, die kleiner ist als die Entfernung (p), die diejenige ist, die die Ebene dieses Reflektors (2) hinsichtlich jener des besagten Strahlers (3) trennt, um diesen aufzuladen und eine Senkung der niedrigen Ausstrahlungsfrequenz der Antenne (1) zu sichern.
